# EUROPÄISCHE PATENTSCHRIFT

(11) **EP 0 063 700 B1**
(45) Veröffentlichungstag und Bekanntmachung des Hinweises auf die Patenterteilung: **10.12.1986**
(21) Anmeldenummer: 82102630.9
(22) Anmeldetag: 29.03.1982
(51) Int. Cl.: C10B 25/06

(54) **Verfahren zum Abdichten von Horizontalkammerverkokungsöfen und Koksofen mit Koksofentüren**
Method of sealing doors of horizontal coke ovens and coke ovens with coke oven doors
Procédé pour rendre étanche les portes de fours à coke horizontaux et fours à coke avec portes de fours à coke

(30) Priorität: 23.04.1981 DE 3116104; 11.06.1981 DE 3123248; 26.09.1981 DE 3138406; 13.11.1981 DE 3145065
(43) Veröffentlichungstag der Anmeldung: 03.11.1982
(73) Patentinhaber: WSW Planungs-GmbH, D-4355 Waltrop (DE)
(72) Erfinder: Stog, Wilhelm, Ing. grad., D-4355 Waltrop (DE); Stog, Jochen, D-4355 Waltrop (DE)
(74) Vertreter: Schulte, Jörg, Dipl.-Ing.

## Beschreibung

Die Erfindung betrifft einen Koksofen mit gegen den Kammerrahmen anpressbaren und diesen damit abdichtenden Koksofentüren, die eine auf der Innenseite des Türkörpers über im Abstand angeordnete Distanzstücke gehaltene Verkokungsplatte, eine dem Türkörper zugeordnete Dichtschneide mit Rückstellsicherung und den Türkörper und damit die Dichtschneide beeinflussende Andruckelemente aufweist.

Hauptaufgabe der Koksofentüren generell ist es, die für das Entleeren des Koksofens erforderlichen seitlichen Öffnungen während des Verkokungsprozesses gasdicht abzuschliessen, um den Verkokungsprozess zu sichern und Emissionen in die Atmosphäre zu unterbinden. Die Koksofentüren weisen hierzu rundumlaufende Dichtschneiden auf, die beispielsweise auch auf als Membran ausgebildete Dichtplatten aufgesetzt sind. Die Dichtplatten und damit die Dichtschneiden werden mit einem Anpressdruck von etwa 10 kg/cm Dichtschneidenlänge an den Kammerrahmen angepresst. Je nach Grösse bzw. Höhe des Koksofens ist ein Anpressdruck von 15 t und mehr notwendig, um eine ausreichende Dichtigkeit des Koksofens zu gewährleisten. Dieser hohe Anpressdruck wird aus dem Türkörper über den bzw. die Riegelhaken auf den Kammerrahmen übertragen. Hierzu werden Federtöpfe oder ähnliche Aggregate beim Aufsetzen der Tür vorgespannt, die den notwendigen Anpressdruck dann aufbringen müssen. Bei Öfen von 5 bis 7 m Höhe und mehr sind bisher zwei derartige Federtöpfe pro Tür im Einsatz.

Die bekannten, äusserst schweren und gegen Verbiegung weitgehend unempfindlichen Koksofentüren werden eingesetzt, weil nach derzeitigerAuffassung ansonsten eine gleichmässige Verteilung des Anpressdruckes auf die Dichtleisten nicht gewährleistet ist. Obwohl bekannt ist, dass unterschiedliche Temperaturgradienten zu unterschiedlichen Biegelinien von Türkörper und Kammerrahmen führen, die während des Verkokungsprozesses eine Relativbewegung zwischen Tür und Kammerrahmen mit sich bringen, hat man bisher versucht, diesem Vorgang dadurch zu begegnen, dass man als Dichtelemente Membranabdichtungen eingesetzt hat, die über eine Vielzahl von kleinen Federn auf den Türrahmen aufgepresst sind. Auf diese Weise hat man versucht, eine befriedigende Abdichtung auch zu gewährleisten, wenn der Türkörper durch die thermische Beanspruchung einer anderen Biegelinie folgt als der Kammerrahmen. Alle diese Bemühungen haben aber bisher zu keinem befriedigenden Erfolg geführt. Vielmehr hat sich gezeigt, dass auch die mit den entsprechenden nachgiebigen Membranabdichtungen versehenen Koksofentüren nach wie vor einen Ausgleich der unterschiedlichen Biegelinie nicht ermöglichen und damit eine dauerhafte Abdichtung der Koksofentüren nicht gewährleisten.

Aus der US-A-4 086145 ist ein Koksofen mit Koksofentür bekannt, der einen stabilen Türkörper und einen diesen zusätzlich stabilisierenden vorgesetzten Doppel-T-Träger aufweist. Vorgesetzt ist eine Dichtschneide, die begrenzt federnd ausgebildet ist und die durch die weiter vorn beschriebenen Federtöpfe so belastet werden soll, dass eine wirksame Abdichtung gegeben ist. Gleiches gilt auch für die aus der US-A-3 897 310 bekannte Koksofentür, die aus mehreren, einander gegenseitig stabilisierenden und versteifenden Teilelementen zusammengesetzt ist.

Die US-A-2 878 170 zeigt eine Konstruktion, bei der wiederum ein stabiler Türstopfen mit einem stabilen Türkörper versehen ist, wobei eine weiter vorn bereits beschriebene Art Membranabdichtung vorgesehen ist, deren Dichtplatte über ein mit veränderliche Volumen ausgerüsteten Hohlkörperso beeinflusstwerden kann, dass die Dichtschneide auf dem Kammerrahmen aufliegt.

Der Erfindung liegt die Aufgabe zugrunde, einen Koksofen zu schaffen, dessen Koksofentür insgesamt, d.h. einschl. des vorgesetzten Türstopfens an die Biegelinie des Kammerrahmens so angepasst werden kann, dass eine wirksame Abdichtung des Koksofens gegenüber der Atmosphäre gesichert ist.

Die Aufgabe wird erfindungsgemäss dadurch gelöst, dass der die Verkokungsplatte tragende Türkörper nur von einer durchgehend elastischen Dichtplatte gebildet ist, der die Haltevorrichtungen für die Türabhebeklauen und die Riegelbolzen und das rundumlaufende und die Dichtplatte nur im Randbereich beeinflussende, aktiv ausgebildete, Kammerrahmen, Dichtplatte und Dichtschneide dicht aneinanderpressende Andruckelement zugeordnet sind.

Eine derartige Koksofentür istso elastisch, dass Biegekräfte durch thermische Beeinflussung nicht mehr oder nur in ganz geringem Masse auftreten können.

Durch die gezielte Anordnung und Ausbildung des aktiv ausgebildeten Andruckelementes, rundumlaufend und seinen Druck linienförmig aus- übend, ist eine absolut gleichmässige Verteilung des Anpressdruckes genau in dem Bereich gegeben, wo die Abdichtung zwischen Kammerrahmen und Koksofentür erfolgen muss.

Besonders geeignet zur Aufbringung der notwendigen Andruckkräfte ist gemäss einer Ausbildung der Erfindung eine Koksofentür, bei der das Andruckelement wie an sich bekannt als von einem U-Profil-Käfig umschlossener Hohlkörper mit veränderbarem Volumen ausgebildet ist, wobei der U-Profil-Käfig über die Riegelbolzen an den Riegelhaken abgestützt ist.

Eine weitere Ausbildung sieht vor, dass die Dichtplatte rundumlaufend zu einem U-Profil-Käfig gekantet ist, indem der Hohlkörper als Dichtschneide wirkend unmittelbar auf dem Kammerrahmen aufliegend und auf ihn und den U-Profil-Käfig einwirkend angeordnet ist. Eine solche Koksofentür stellt vorteilhaft eine Baueinheit dar, die nur noch durch Elemente zur Anbringung der Türabhebeklauen und Riegelbolzen ergänzt werden muss. Sie ist somit gekennzeichnet durch geringe Herstellungskosten, günstige Montage-und Wartungsbedingungen und vor allem bei Verwendung entsprechenden Materials für den Hohlkörper durch vollständigen Abschluss des Koksofens gegen die Atmosphäre aufgrund der im Verhältnis sehr grossen Dichtfläche. Die Grösse oder besser die Wirkfläche der Auflage des Hohlkörpers auf den Kammerrahmen kann durch die Form des Hohlkörpers oder durch seine Qualität beeinflusst werden. Durch geeignete Aggregate kann die Dichtfläche sogar während des Betriebes, d. h. während des Garungsprozesses variiert werden.

Zum Schutz des Andruckelementes und gleichzeitig zur Vergleichmässigung des aufgebrachten Druckes ist es von Vorteil, zwischen dem aus hitzebeständigem Material hergestellten Hohlkörper und der Dichtplatte einer aus wärmeisolierendem Material bestehende Verteilerleiste anzuordnen. Auf dieser Verteilerleiste liegt das Hohlprofil also beispielsweise ein Schlauch auf, so dass er vor der mehr oder weniger heissen Dichtplatte geschützt ist und seine Form und Auflagefläche durch die Form der Verteilerleiste beeinflusst werden kann.

Der U-Profil-Käfig ist sowohl zum Schutz des Hohlkörpers gedacht, als auch als Widerlager, wozu er mit den freien Steg- bzw. Flankenenden auf der Dichtplatte aufliegend angeordnet ist. Dabei ist erfindungsgemäss vorgesehen, dass der U-Profil-Käfig in Längsrichtung mehrfach in über Gelenke miteinander verbundene Teillängen unterteilt ist und darüber hinaus durch Querschlitze geschwächte Flanken aufweist. Auf diese Art und Weise kann sich der U-Profil-Käfig leicht der Biegeform des Kammerrahmens anpassen und es ist ihm gleichzeitig eine zusätzliche Beweglichkeit in Richtung Ofenachse gegeben. Ausserdem ist durch die Verwendung von Teillängen die Montage und Demontage erleichtert.

Eine einfache Konstruktion und gleichzeitig sichere Überleitung der Anpressdrücke wird dadurch erreicht, dass die Riegelbolzen mit den am Kammerrahmen angeordneten Riegelhaken korrespondierend am U-Profil-Käfig befestigt sind, oder quer über den Türkörper verlaufen und entweder am U-Profil-Käfig oder an einer über die gesamte Länge des Türkörpers angeordneten Mittelstrebe oder der Verriegelungseinrichtung abstützend angeordnet sind. Hier sind verschiedene Varianten vorgeschlagen, wobei die letzte sich insbesondere für vorhandene Koksofentüren eignet, bei denen man aus irgendwelchen Gründen auf die vorhandenen Verriegelungseinrichtungen nicht verzichten kann oder verzichten will. Die durchgehende Ausbildung der Riegelbolzen führt zu einer weiteren Vereinfachung der Konstruktion, kann aber ggf. bei auf beiden Seiten unterschiedlich durchgebogenen Kammerrahmen zu Schwierigkeiten beim Einhängen der Koksofentüren führen.

Eine wesentliche Reduzierung der Reinigungsarbeiten wird erfindungsgemäss erreicht, indem die Dichtschneide auf dem Kammerrahmen, dessen Innenkante abgeschrägt ist angeordnet oder Teil des Kammerrahmens ist. Bei einer derartigen Ausbildung der Koksofentür bleibt die Innenseite der Dichtplatte als Fläche erhalten, so dass evtl. doch noch auftretende Verunreinigungen leicht entfernt werden können, während sie im Bereich des Kammerrahmens und der Dichtschneide in der Regel unschädlich sind und im übrigen auch leicht entfernt werden können. Eine Abschrägung der Innenkante des Kammerrahmens soll dabei sicherstellen, dass die Verkokungsgase jeweils mit voller Hitze bis dicht an die Dichtschneide herangeführt werden, so dass es hier zu Verschmutzungen und Verunreinigungen besonders durch Graphitbildung erst gar nicht kommen kann.

Insbesondere bei neuen Koksofentüren ist es wie erwähnt vorteilhaft, die Dichtplatte am Rand zu kanten oder zu biegen und dort das Hohlprofil anzuordnen. Die Riegelbolzen können an den Bogen bzw. dessen Aussenwand angeformt oder mit ihm im Bogentiefsten verbunden werden. Um sicherzustellen, dass der Hohlkörper jeweils die vorgesehene Position beim Einsetzen der Koksofentür einnimmt, ist vorgesehen, dass der Hohlkörper punktförmig mit dem Steg des U-Profil-Käfigs verbunden ist.

Die Erfindung zeichnet sich insbesondere dadurch aus, dass eine gleichmässige und gezielte Aufbringung und Einleitung des Anpressdruckes gewährleistet ist. Darüber hinaus zeichnet sich die erfindungsgemässe Koksofentür durch ein sehr geringes Gewicht, eine hohe Elastizität bzw. Flexibilität aus und das sowohl über die Längswie auch über die Querachse. Aufgrund des geringen Gewichtes ergibt sich eine vorteilhaft einfache Handhabung. Mit der erheblichen Gewichtsreduzierung, die u.a. auch durch den Einsatz der Verkokungsplatte erzielt wird und der günstigen Handhabbarkeit der Koksofentüren ist auch eine Vereinfachung der Türabhebe- und Bedienungsmaschinen möglich. Die gezielte Ausbildung der Dichtschneide und des entsprechenden Bereiches des Türkörpers und des Kammerrahmens führt zu wesentlich reduzierten Reinigungsarbeiten, was gleichzeitig zu einer Schonung der Koksofentür selbst führt.

Weitere Einzelheiten und Vorteile des Erfindungsgegenstandes ergeben sich aus der nachfolgenden Beschreibung der zugehörigen Zeichnung, in der bevorzugte Ausführungsbeispiele mit den dazu notwendigen Einzelheiten und Einzelteilen dargestellt sind. Es zeigen:
Fig. 1 eine perspektivische Darstellung des Randbereiches einer Koksofentür,
Fig. 2 einen Querschnitt durch eine Koksofentür,
Fig. 3 einen Längsschnitt durch eine Koksofentür
Fig. 4 die Koksofentür gemäss Fig. 1 mit als Dichtelement wirkendem Hohlkörper,
Fig. 5 die Koksofentür nach Fig. 2 mit einer am Rand gekanteten Dichtplatte

Fig. 1 zeigt in perspektivischer Darstellung eine elastische Koksofentür 1 in Leichtbauweise. Der Türkörper 2 der Koksofentür 1 ist hier lediglich von der als Membran ausgebildeten Dichtplatte 3, dem parallel zum Rand verlaufenden Winkelprofil 4 sowie der Dichtschneide 5 gebildet. Dabei ist die Dichtschneide 5 eigentlich nicht Teil der Koksofentür 1, sondern vielmehr des Kammerrahmens 7. Das Winkelprofil 4 dient als Haltevorrichtung 6 sowohl für die nicht dargestellten Halteklauen als auch für die Andruckelemente und ihr Zubehör. Am Rand der Dichtplatte 3 sind als Verbindungselemente zwischen Türkörper 2 und Kammerrahmen 7 über die Höhe verteilt mehrere Riegelhaken 8 vorgesehen, die mit den Riegelbolzen 9 korrespondieren.

Ein umlaufender leichter Rahmen als U-Profil-Käfig 10 ausgebildet, wird über die Riegelbolzen 9 in die entsprechenden Riegelhaken 8 des Kammerrahmens 7 eingehängt. Da mit diesem U-Profil-Käfig 10 alle weiteren Teile des Türkörpers 2 verbunden sind, ist somit auch gleichzeitig eine Befestigung bzw. Verbindung des Türkörpers 2 mit dem Kammerrahmen 7 erreicht. Der U-Profil-Käfig 10 kann aus kurzen, ca. 0,5 bis 1 m langen Einzelstücken bestehen, die durch Gelenke miteinander verbunden sind. Dadurch erhält der U-Profil-Käfig 10 in Längsrichtung eine ausreichende grosse Elastizität und erlaubt somit der Dichtplatte 3 bzw. der gesamten Koksofentür sich den Biegungen des Kammerrahmens 7 anzupassen.

Innerhalb des U-Profil-Käfigs 10 befindet sich das Andruckelement 11, im dargestellten Beispiel ein hydraulisch oder pneumatisch zu betätigender Hohlkörper 12. Durch das hydraulische oder pneumatische Betätigen des Hohlkörpers 12 wird die Membran bzw. die Dichtplatte 3 gegen die Dichtschneide 5 und den Kammerrahmen 7 gedrückt. Die Dichtplatte 3, die Dichtschneide 5 und der Kammerrahmen 7 bilden somit einen gasdichten Abschluss des Koksofens gegen die Atmosphäre. Die besondere Anordnung und Ausbildung des Andruckelementes 11 führt zu einer gleichmässigen Verteilung des erforderlichen Anpressdrukkes über die gesamte Länge der Dichtschneide 5. Die hierzu notwendigen Kräfte werden nicht mehr über den Türkörper 2, sondern vielmehr direkt über die Riegelbolzen 9 und Riegelhaken 8 in den Kammerrahmen 7 geleitet.

Der U-Profil-Käfig 10 umschliesst, wie erläutert, den Hohlkörper 12 bzw. das Andruckelement 11. Seine Flanken 14, 15 sind zur weiteren Erhöhung seiner Biegefähigkeit quer zu seiner Längsrichtung mit schwächenden Schlitzen versehen. Der Hohlkörper 12 liegt in ihm auf der Verteilerleiste 17 auf, die vorzugsweise aus wärmeisolierendem Material besteht, um den Hohlkörper 12 zusätzlich vor der vom Koksofen ausgehenden Hitze zu schützen. Die Verteilerleiste 17 dient gleichzeitig zur Vergleichmässigung des Anpressdruckes. Der im U-Profil-Käfig 10 liegende Hohlkörper 12 wird über den Federandruckzylinder 18 jeweils in eine vorgegebene Position gebracht und gehalten, wobei die Stegenden 16 des U-Profil-Käfigs 10 zumindest zu Anfang des Anpressvorganges auf der Dichtplatte 3 aufliegen.

Die einzelnen Federandruckzylinder weisen jeweils einen oberen und einen unteren Flansch 19, 20 auf, in denen Bohrungen 21, 22 zum Durchführen der Verbindungsschrauben angeordnet sind. Innerhalb des Federandruckzylinders 18 ist die Feder 24 angeordnet, die die gewünschte federnde Verbindung zwischen dem übrigen Türkörper und dem Abdichtsystem bringt. Zur Einstellung bzw. Nachstellung der Feder 24 ist als Verbindung zwischen Federandruckzylinder 18 und dem Winkelprofil 4 ein Stellwinkel 25 vorgesehen, der über die Langlöcher 28 verschieblich angeordnet ist. Die Einstellung wird über die im Querstück 26 geführte Druckschraube 27 bewirkt.

Die Flanken 14, 15 des U-Profil-Käfigs 10 sind wie erwähnt geschlitzt, d. h. sie weisen in Abständen angeordnete Querschlitze 30 auf. Die Führungsbolzen 31 im Bereich der Flanken 14, 15 sind in der Dichtplatte 3 ausgebildete Ausnehmungen einführbar und erleichtern somit die Montage, indem sie die vorgegebene Position des U-Profil-Käfigs 10 genau vorgeben.

Die Dichtschneide 5 ist, wie auch der Fig. 2 zu entnehmen ist, dicht an der Innenkante 35 des Kammerrahmens 7 angeordnet und somit den heissen Gasen ausgesetzt. Die Öffnung 36 im Riegelhaken 8 ist dem Riegelbolzen 9 so weit angepasst, dass dieser ein ausreichend aber nicht zu grosses Spiel hat. Die heissen Gase werden im übrigen in dem Hohlraum bzw. Gasabzugskanal geführt, der zwischen dem Türkörper bzw. der Dichtplatte 3 und der über Distanzstücke 38 im Abstand zum Türkörper gehaltenen Verkokungsplatte 39 gebildet wird. Fig. 2 verdeutlicht, dass die Gase jeweils ohne Schwierigkeiten in den Bereich der Dichtschneide 5 gelangen und zwar ohne vorher abzukühlen. Von daher wird es in diesem Bereich kaum zu Anbackungen oder Verschmutzungen kommen. Zusätzlich ist hierzu die Innenkante 35 abgeschrägt.

In Fig. 3 ist ein Längsschnitt durch den einen der beiden Ofenköpfe mit eingesetzter Koksofentür gezeigt, wobei die als Membranabdichtung ausgebildete Dichtplatte über die rundumlaufenden Hohlkörper genau im Bereich der Dichtschneide 112 belastet ist. Die Koksofentür ist mit 101 bezeichnet, während der Ofenrahmen, vor dem der Türkörper 103 über die Verriegelungseinrichtung 104,105 gehalten wird, mit 102 bezeichnet ist. Dies ist eine noch sehr aufwendige Bauweise. Dagegen handelt es sich bei der in Fig. 4 gezeigten Darstellung um eine leichtere Bauweise.

Auf der Innenseite trägt die Koksofentür 101 nach Fig. 3 die Membran bzw. die Dichtplatte 110 mit der im Randbereich ausgebildeten Dichtschneide 111, 112.

Auf der Innenseite der Koksofentür 101 ist weiter die Isolierschicht 119 angeordnet, die über die Distanzstücke 123, 124 auf dem Türkörper 103 bzw. der Dichtplatte 110 gehalten wird. Die Distanzstücke 123, 124 tragen endseitig die Verkokungsplatte 120, die aus einzelnen Schilden 125, 126 besteht, die jeweils mit den Schildhaltern verschraubt oder versteckt sind. Das Fussstück der Distanzstücke 123, 124 ist mit dem eigentlichen Türkörper 103 beispielsweise verschraubt und hält dabei über das Abdeckblech 121 die Isolierschicht 119 an der Dichtplatte 110.

Zwischen der Verkokungsplatte 120 und dem Abdeckblech 121 oder eigentlich der Dichtplatte 110 ist der Gasabführungskanal 117 ausgebildet, durch den die freiwerdenden Gase in Richtung Vorlage abgeführt werden.

Fig. 4 zeigt eine Ausführungsform, bei der die Dichtplatte 3 nur bis an den Kammerrahmen 7 reichend ausgebildet ist. Daran schliesst sich der U-Profil-Käfig 10 an, in dem der Hohlkörper 12 angeordnet ist. U-Profil-Käfig 10 und Dichtplatte 3 sind miteinander verschweisst, verschraubt oder sonstwie verbunden, so dass sie eine Baueinheit darstellen und über die Riegelbolzen 9 in die Riegelhaken 8 eingehängt mit dem Kammerrahmen 7 verbunden werden können.

Der Hohlkörper 12 liegt auf dem Kammerrahmen 7 auf. Da dieser annähernd gleichmässig warm oder heiss ist, wird der Hohlkörper nur begrenzt Temperaturen ausgesetzt, zumal der Hohlkörper nicht direkt vom heissen Gas beeinflusst werden kann. Fig. 4 verdeutlicht, dass der Hohlkörper 12 flächig auf dem Kammerrahmen 7 aufliegt, also eine vorteilhaft breite Dichtfläche geschaffen ist.

Besonders vorteilhaft ist bei einem als «Dichtschneide» wirkenden Hohlkörper, dass die bisher notwendigen Reinigungsarbeiten des Kammerrahmens 7 annähernd vollständig entfallen. Ist eine Reinigung notwendig, so stehen plane Flächen zur Verfügung, die einfach zu reinigen sind.

Fig. 5 verdeutlicht die Möglichkeiten, den Türkörper aus einfachen und leichten Teilen zu bauen, wobei Dichtplatte 3 und der das Andruckelement 11 aufnehmende Käfig aus einer Platte durch Kantung hergestellt sind. Die Riegelbolzen 9 sind an die Käfige angeformt oder wie angedeutet durchgehend ausgebildet und mit diesen verbunden. Der Hohlkörper 12 bzw. das Andruckelement 11 ist vorzugsweise mit dem Käfig punktweise verbunden, um eine richtige Positionierung zu gewährleisten.

## Patentansprüche

1. Koksofen mit gegen den Kammerrahmen anpressbaren und diesen damit abdichtenden Koksofentüren, die eine auf der Innenseite des Türkörpers über im Abstand angeordnete Distanzstücke gehaltene Verkokungsplatte, eine dem Türkörper zugeordnete Dichtschneide mit Rückstellsicherung und den Türkörper und damit die Dichtschneide beeinflussende Andruckelemente aufweisen, dadurch gekennzeichnet, dass der die Verkokungsplatte (39, 120) tragende Türkörper (2) nur von einer durchgehend elastischen Dichtplatte (3) gebildet ist, der die Haltevorrichtungen (6) für die Türabhebeklauen und die Riegelbolzen (9) und das rundumlaufende und die Dichtplatte nur im Randbereich beeinflussende, aktiv ausgebildete, den Kammerrahmen (7), Dichtplatte und Dichtschneide (5) dicht aneinanderpressende Andruckelement (11) zugeordnet sind.

2. Koksofen mit Koksofentüren nach Anspruch 1, dadurch gekennzeichnet, dass das aktive Andruckelement (11) wie an sich bekannt als von einem U-Profil-Käfig (10) umschlossener Hohlkörper (12) mit veränderbarem Volumen ausgebildet ist, wobei der U-Profil-Käfig über die Riegelbolzen (9) an den Riegelhaken (8) abgestützt ist,

3. Koksofen mit Koksofentüren nach Anspruch 1, dadurch gekennzeichnet, dass die Dichtplatte (3) rundumlaufend zu einem U-Profil-Käfig (10) gekantet ist, in dem der Hohlkörper (12) als Dichtschneide wirkend unmittelbar auf dem Kammerrahmen (7) aufliegend und auf ihn und den U-Profil-Käfig einwirkend angeordnet ist.

4. Koksofen mit Koksofentüren nach Anspruch 1, dadurch gekennzeichnet, dass zwischen dem aus hitzebeständigem Material hergestellten Hohlkörper (12) und der Dichtplatte (3) eine aus wärmeisolierendem Material bestehende Verteilerleiste (17) angeordnet ist.

5. Koksofentür mit Koksofentüren nach Anspruch 1 und Anspruch 2, dadurch gekennzeichnet, dass der U-Profil-Käfig (10) in Längsrichtung mehrfach in über Gelenke miteinander verbundene Teillängen unterteilt ist und durch Querschlitze (30) geschwächte Flanken (14, 15) aufweist.

6. Koksofen mit Koksofentüren nach Anspruch 1 und Anspruch 2, dadurch gekennzeichnet, dass die Riegelbolzen (9) mit den am Kammerrahmen (7) angeordneten Riegelhaken (8) korrespondierend am U-Profil-Käfig (10) befestigt sind, oder quer über den Türkörper (2) verlaufen und entweder am U-Profil-Käfig oder an einer über die gesamte Länge des Türkörpers angeordneten Mittelstrebe oder der Verriegelungseinrichtung (104, 105) abstützend angeordnet sind.

7. Koksofen mit Koksofentüren nach Anspruch 1, dadurch gekennzeichnet, dass die Dichtschneide (5) auf dem Kammerrahmen (7) dessen Innenkante (35) abgeschrägt ist, angeordnet oder Teil des Kammerrahmens ist.

8. Koksofen mit Koksofentüren nach Anspruch 3, dadurch gekennzeichnet, dass der Hohlkörper (12) punktförmig mit dem Steg des U-Profil-Käfigs (10) verbunden ist.

## Claims

1. Coke oven equipped with coke oven doors to be pressed against the frame of the oven chamber and thereby providing a tight seal, the doors being provided with an interior face plate arranged in a certain distance from the door body by means of spacers, furthermore with a door-mounted knife-type seal including a safety repositioning device as well as with tightening elements acting on the door body and thus on the knife-type seal, characterized in that the door body (2) provided with said interior face plate (39, 120) is formed exclusively by an entirely resilient sealing plate (3) to which are arranged the supports (6) for the door removing equipment and locking bolts (9) as well as the peripheral, active tightening element (11) which tightly presses together the chamber frame (7), sealing plare, and knife-type seal (5) while influencing exclusively on the marginal areas of the sealing plate.

2. Coke oven equipped with coke oven doors according to claim 1, characterized in that the active tightening element (11) is configurated, as generally known, as a hollow body (12) of variable volume and enclosed by a U profile cage (10), with the U profile cage being supported via locking bolts (9) by the locking hook (8).

3. Coke oven equipped with coke oven doors according to claim 1, characterized in that the sealing plate (3) bears, around its entire periphery, a U profile cage (10) in which the hollow body (12), bearing on the knife-type seal, has been arranged to tightly fit to the chamber frame (7) and to influence on same as well as on the U profile cage.

4. Coke oven equipped with coke oven doors according to claim 1, characterized in that in between of the hollow body (12) made of a refractory material and the sealing plate (3) has been arranged a load-distributing strip (17) made of heat- insulating material.

5. Coke oven equipped with coke oven doors according to claims 1 and 2, characterized in that the U profile cage (10) is longitudinally subdivided in a multitude of sections interconnected by articulations and that its flanks (14, 15) are weakened by transversal slots (30).

6. Coke oven equipped with coke oven doors according to claims 1 and 2, characterized in that the locking bolts (9) - matching the locking hooks (8) fitted to the oven chamber frame (7) - are fixed to the U profile cage (10) or, alternatively, extend transversally on the door body (2) and are arranged in a way as to be supported either by the U profile cage or by a central strut extending over the entire length of the door body or, alternatively, by the locking device (104, 105).

7. Coke oven equipped with coke oven doors according to claim 1, characterized in that the knife-type seal (5) is either arranged on the oven chamber frame (7) with tapered inner edge (35) or, alternatively, forms an integral part of that frame.

8. Coke oven equipped with coke oven doors according to claim 5, characterized in that the hollow body (12) is point-connected to the web of the U profile cage (10).

## Revendications

1. Four à coke comportant des portes de four à coke susceptibles d'être appliqué contre le cadre de la chambre assurant ainsi son étanchéité, les portes présentent sur leur face intérieure une plaque à cokéfaction retenue par des pièces d'écartement disposées à des intervalles déterminés, une lame d'étanchéité avec protection de rappel attribuée à la porte et ainsi des éléments d'application agissant sur la lame détanchéité caractérisé par ce que le corps de la porte (2) supportant la plaque d'étanchéité souple continue (3) à laquelle sont attribués les dispositifs de retenue (6) pour les griffes de relevage de porte et les boulons d'assemblage (9) et l'élément d'étanchéité périphérique conçue activement agissant sur la plaque d'étanchéité seulement au niveau de ses bords, appliquant d'une manière étanche les uns contre les autres le cadre de porte (7), la plaque d'étanchéité et la lame d'étanchéité (11).

2. Four à coke comportant des portes de four à coke suivant la revendication 1, caractérisé par ce que l'élément d'application actif (1) est conçu, comme on le connaît en principe, comme une pièce creuse (12) à volume variable enfermée par une cage en fer à U (10) ce dernier s'appuyant sur les crochets (8) par l'intermédiaire des boulons d'assemblage (9).

3. Four à coke comportant des portes de four à coke suivant la revendication 1, caractérisé par ce que la plage d'étanchéité périphérique (10) où la pièce creuse (12) est disposée de manière à faire fonction de lame d'étanchéité et être couché immédiatement sur le cadre de porte (7) et à agir ainsi sur ce dernier et sur la cage en fer à U.

4. Four à coke comportant des portes de four à coke suivant la revendication 1, caractérisé par ce qu'entre la pièce creuse (12) en matériau thermorésistant et la plaque d'étanchéité (7) un linteau distributeur (17) est disposé.

5. Four à coke comportant des portes de four à coke suivant les revendications 1 et 2, caractérisé par ce que la cage en fer en U (10) est plusieurs fois subdivisée dans l'axe ces parties subdivisée étant solidaires les uns des autres par des articulations et qu'elle présente des flancs (14, 15) affaiblis par des fentes transversales (30).

6. Four à coke comportant des portes de four à coke suivant les revendications 1 et 2, caractérisé par ce que les boulons d'assemblage (9) sont soit fixés sur la cage en fer à U avec les crochets (8), disposés sur le cadre de porte (7) soit disposés en s'appuyant le long d'une jambe de force médiane agencée sur toute la longueur de la port soit sur le dispositif de verrouillage.

7. Four à coke comportant des portes de four à coke suivant la revendication 1, caractérisé par ce que la lame d'étanchéité (5) sur le cadre de porte (7), dont le bord intérieur (35) est bisauté, est agencée ou fait partie de l'ensemble.

8. Four à coke comportant des portes de four à coke suivant la revendication 3, caractérisé par ce que la pièce creuse (12) est solidaire ponctuellement de l'âme de la câge en fer à U (10).
